# FASCICULE DE BREVET EUROPEEN

(11) **EP 0 682 933 B1**
(45) Date de publication et mention de la délivrance du brevet: **07.07.1999**
(21) Numéro de dépôt: 95400864.5
(22) Date de dépôt: 18.04.1995
(51) Int. Cl.: A61J 9/08, A61J 17/00, A61J 11/00

(54) **Biberon et sucette stimulant le sens du toucher**
Saugflasche und Schnuller zum Stimulieren der Berührungsempfindung
Feeding bottle and pacifier for enhancing sense of touch

(30) Priorité: 20.04.1994 FR 9405037
(43) Date de publication de la demande: 22.11.1995
(73) Titulaire: Kenan, Yvette, F-63400 Chamalières (FR)
(72) Inventeur: Kenan, Yvette, F-63400 Chamalières (FR)

(56) Documents cités:
- WO-A-93/19719
- WO-A-94/28857
- BE-A- 663 400
- CH-A- 637 896
- DE-C- 875 259
- FR-A- 953 757
- FR-A- 1 482 876
- FR-A- 2 421 529
- FR-A- 2 595 569
- FR-A- 2 600 885
- GB-A- 738 440
- GB-A- 2 265 315
- US-A- 2 150 835
- US-A- 2 311 397
- US-A- 2 628 909
- US-A- 3 112 837
- US-A- 3 394 018
- US-A- 3 593 870

## Description

La présente invention a pour objet un appareil de puériculture du genre des biberons ou des sucettes.

Le but général de l'invention est de donner la douceur et la consistance élastique du sein maternel aux deux objets à téter pour bébés : le biberon, et la sucette utilisée pour les faire patienter entre les tétées, dans le but de stimuler le sens du toucher.

le développement de la préhension s'effectue au cours de la première année par étapes: "paume -4 doigts " à trois mois, "pouce-4 doigts à cinq mois puis "pouce-index" à sept mois et demi, et l'occupation favorite du bébé reste longtemps la palpation de tout objet à sa portée, avant de le porter à la bouche.

On sait que les signaux en provenance des organes des sens jouent un rôle prépondérant dans l'édification de la structure cérébrale, or les biberons actuels durs et rigides, négligent le sens du toucher, de même que la sucette qui ne permet pas la palpation, alors que le sein est palpé et caressé dans les conditions naturelles .

D'après Margaret MEAD célèbre ethnologue, les enfants des sociétés océaniennes qu'elle a étudié, qui ont toujours à volonté un sein à palper, même celui d'une grand-mère, ne sucent pas leur pouce.

Sans oser affirmer que cette invention évitera aux enfants de sucer leur pouce, son temps de succion pourrait être réduit et la stimulation d'un sens qui se développe et s'affine progressivement sera bénéfique pour tous, et en particulier pour ceux confiés à une crèche ou hospitalisés, qui faute de personnel, sont abandonnés de longues heures à eux-mêmes .

De plus l'une des variantes du biberon selon l'invention, la ration " prête à téter" permet une grande économie de temps pour la mère et facilite les déplacements avec un bébé, tout en lui mettant entre les mains un réel substitut de sein maternel .

Afin de stimuler le sens du toucher l'invention emploie des matériaux souples et élastiques, associés ou non selon les cas à un liquide ou un gaz, pour une housse de biberon, un biberon entièrement souple ou une balle pour la sucette, et selon le même principe de deux parties ou sacs emboités l'un dans l'autre, l'interne(1) recevant le biberon, le lait ou la sucette, l'externe(2) reproduisant la consistance du sein.

Dans le même but de stimulation tactile, le brevet GB-A-2 265 315 a proposé une housse de biberon mais qui présente à l'usage plusieurs inconvénients. La tétée est perturbée pour 2 raisons: le fond rigide non rembourré, par rupture de sensations peut entrainer la distraction du bébé, et la fenêtre, simple fente, : risque d'être agrippée et tiraillée avec risque de déchirures. D'autre part, introduire un fond de biberon au travers un goulot rétréci par élastique ou par un lien plus ou moins bien noué, et avoir ensuite quelquefois des difficultés à le desserrer, devient rapidement extrèmement agaçant lorsque ces gestes doivent se reproduire plusieurs fois dans la même journée, ce qui entraine rapidement l'abandon de la housse par la mère la plus attentionnée.

Le brevet FR-A-1 482 876 a proposé un biberon avec tétine, les deux en plastique souple gonflables par air expiré et à usage unique. Le principal inconvénient étant que les orifices servant au gonflage et la jonction de la tétine au biberon sont obturés par des lacets noués manuellement avec risque de fuites de lait ou de dégonflage du biberon et/ou de la tétine.

L'appareil de puériculture conforme à l'invention permet d'éviter ces inconvénients. Il peut être réalisé selon trois modes d'exécution qui sont décrits respectivement dans les trois revendications indépendantes numérotées 1, 4 et 7.

Les dessins annexés permettront de mieux comprendre la description des formes particulières de réalisation:
- La fig. 1 est une coupe schématique de l'appareil, qu'il soit une housse pour biberon rigide, le biberon lui même, ou balle souple surmontée d'une sucette.
- La fig. 1 bis est une vue de face de la housse pour biberon rigide.
- La fig.2 représente le biberon souple.
- La fig 3 est une vue de la tétine faisant corps au biberon souple dans la version ration "prête à téter" et vue de face.
- La fig.3 bis représente la même tétine vue de profil.
- La fig 4 illustre l'appareil relevant de l'invention, la balle souple surmontée d'une sucette.
- La fig. 4 bis est un détail du mode de fixation de la balle à la sucette de l'appareil précédent, selon AA.

Sur les figures 1 à 3, on remarque que pour le biberon il existe trois possibilités:
1- Housse amovible pour biberon existant,
2- Biberon en matériau souple,
3- Biberon ration, "prête à téter" en matériau souple;

### 1- Housse amovible pour biberon existant:

le biberon actuel est rigide, sa housse lui donne élasticité au toucher et conserve la chaleur pendant la tétée des petits bébés qui s'assoupissent facilement.

En référence aux figures 1 et 1bis, la housse est formée de deux sacs emboités(1) et (2) réunis au goulot qui présente un système d'élargissement et de serrage pour une pénétration aisée du biberon qui ne peut glisser pendant la palpation du bébé.

Ce système est constitué par une fente(3), resserrée par un galon agrippeur ou un collier de serrage(4), en plastique incrusté ou soudé; fermé par un taquet, celui-ci est retenu à l'ouverture par l'élément dans lequel coulisse le collier.
- à l'opposé de la fente d'élargissement, une "fenêtre" transparente(5) d'un cm de large environ et s'étendant de dessous le goulot sur la moitié supérieure au maximum de la hauteur du biberon, permet de contrôler la tétée. Le fond de la housse est aplati pour la stabilité avec le biberon pour le cas où là tétée doit être interrompue.
- Deux languettes de préhension(6) à bords arrondis sont fixées sur le sac externe, l'une au bas de la fenêtre pour support et inclination (tétée au berceau: crêches, hopitaux...) l'autre, côté opposé pour y passer 2 ou 3 doigts et avoir la fenêtre sous les yeux (tétée dans les bras).

### Modes de réalisation de la housse amovible:

1-1: en tissu, le sac externe garni de fibres synthétiques rapidement sec après lavage; la fenêtre transparente en plastique est incrustée au tissu.
1-2: identique à la précédente mais comportant un système de chauffage électrique avec thermostat, analogue aux couvertures chauffantes, un clapet recouvre la prise à la tétée.
1-3: en plastique souple, silicone ou élastomères, les deux sacs moulés séparément par injection-soufflage; l'externe est garni de mousse avant soudure au niveau du goulot et de la fenêtre; l'air emprisonné dans la mousse, en augmentant de volume au contact du biberon de lait chaud, donne une consistance plus ferme au début de la tétée.

### 2- Biberon en matériau souple:

Sans graduation précise, ce biberon est destiné aux bébés à partir de 5 mois qui consomment 250cc de lait à la tétée. Sa souplesse permet un brassage manuel qui facilite le mélange eau-poudre de lait, et aussi le nettoyage.
Sur le principe de la housse 1-3 ci-dessus, deux compartiments ou sacs sont emboités: l'interne réservé au lait et liquides nutritifs, l'externe assure volume et élasticité jusqu'à la fin de la tétée. Réunis et soudés au goulot, une armature légère peut être incorporée pour assurer sa rigidité évitant fuites de liquide pendant la palpation du bébé, un filetage à vis permet l'usage d'un bouchon à tétine classique.

### Modes particuliers de réalisation du biberon souple:

2-1 : L'élasticité est obtenue par de la mousse introduite avant soudure des 2 sacs. La fenêtre transparente est réduite en hauteur et contrôle la fin de la tétée. Identiques à celles de la housse, deux languettes de préhension permettent de le soutenir. La stérilisation s'effectue par remplissage de liquide antiseptique.
2-2: L'élasticité est obtenue par de l'eau chaude qui permet le réchauffage du lait préparé à l'avance; le matériau utilisé, silicone, élastomère ou autres, supporte 120°C de température pour la stérilisation et est entièrement transparent ou translucide; la fenêtre est donc inutile et une seule languette de préhension suffisante.
   L'eau chaude est introduite dans le sac externe par un bouchon de sureté(7) selon la figure 2, près du fond, le biberon étant maintenu par sa languette(6); fermé par un clapet ce bouchon est étanche et ne présente pas de saillie; sous le clapet, des orifices de chasse d'air, autour de l'orifice principal de remplissage permettent d'éviter les reflux et l'arrivée d'air dans le sac facilite la vidange; ce bouchon peut être moulé avec le sac externe ou séparément puis soudé à la chaleur.
2-3: Identique au précédent 2-2, mais le sac interne(1) présente un fond en forme de cul-de-bouteille visible sur la fig.2, ce qui accélère le réchauffage du lait par l'eau chaude.

### 3- Biberon ration "prête à téter" en matériau souple:

Il comprend plusieurs éléments illustrés figures 3 et 3bis:
* le biberon,emballage jetable pour une tétée-ration.
* La tétine qui fait corps avec le biberon.
* Le capuchon protecteur de la tétine, détaché au moment de la tétée, il entraine l'ouverture de la tétine.

* le biberon(1) emballage jetable pour tétée-ration: destiné au lait, celui-ci est adapté aux besoins nutritionnels des bébés de 5-6 mois et stérilisé par la méthode UHT comme celui des briques cartonnées; en plastique souple comme les sacs de sérum artificiel, le biberon sera soudé après remplissage, par le fond.
* la tétine(8) jetable avec le biberon emballage:
   ne supportant qu'une seule tétée, elle peut être en plastique élastique comme les tubulures de perfusion de sérum; elle est soudée au biberon par une base plus épaisse et plus rigide équivalente du bouchon de biberon; sa rigidité relative permet une bonne prise pour l'ouverture des orifices; un repère sur cette base signale l'orifice d'aération(9) situé à 3 mm environ sur l'amorce de la courbure: sur les tétines actuelles cet orifice est plus ou moins comprimé par le serrage du bouchon, ce qui ralentit ou accélère l'arrivée d'air dans le biberon; ici, se trouvant à la limite des lèvres pendant la tétée, cet orifice est dégagé périodiquement par leurs mouvements; bien visible grâce au repère, la mère le place vers le haut, et en modifiant la position du biberon, elle peut le libérer ou non et ainsi régler l'arrivée d'air et l'absorption du lait.
* le capuchon protecteur(10) de la tétine:
   il est fixé par une languette d'ouverture(11) sur l'épaisseur de la base de la tétine afin que les restes éventuels ne puissent pas blesser les lèvres du bébé; ce capuchon est très souple excepté, sur une seule face, de la base au sommet d'une bande épaissie(12) plus résistante de 4 mm de large environ; cette bande épaissie porte deux petites protubérances qui pénètrent la tétine et obturent l'orifice de succion au sommet et celui d'aération.
* l'ouverture de la tétine:
   comme pour les bouteilles d'eau minérale, on tire sur la languette d'ouverture placée autour de la base de la tétine; on libère ainsi le capuchon protecteur sur toute sa circonférence, mais la languette d'ouverture reste fixée à la bande épaissie du capuchon, qui dans ce but est élargie de quelques mm à cet endroit. A ce moment, deux doigts d'une main enserrant la base de la tétine, on continue de tirer la languette mais vers le haut: on libère ainsi en premier l'orifice d'aération; le capuchon qui est souple suit le mouvement, et alors, complètement renversé, il est saisi entre 2 doigts et tiré vers le haut: on dégage ainsi l'orifice de succion; sans avoir été touchée et souillée, la tétine est ouverte la ration prête à téter.

### Modes particuliers de réalisation de l'élément biberon emballage pour tétée-ration:

3-1: le biberon est formé du seul compartiment ou sac réservé au lait(1). Avec la housse décrite précédemment le bébé garde un substitut de sein dans les mains jusqu'à la fin de la tétée. A titre indicatif non limitatif, le réchauffage du lait peut être obtenu avec une housse chauffante, un chauffe-biberon actuel, en été quelques minutes d'exposition au soleil...
3-2: le biberon est formé de deux sacs comme le biberon de réalisation 2-2; outre une languette de préhension, le sac externe(2) présente un bouchon de sureté permettant de le remplir d'eau chaude.
3-3: Jus de fruit prêt à téter:
   comme le précédent 3-2, il comprend deux sacs mais sans bouchon, le réchauffage étant inutile; une certaine quantité de gaz neutre ou d'air injectée dans le sac externe(2) au moment du remplissage procure la consistance du sein; la languette de préhension est facultative: la capacité plus faible qu'une ration de lait permet de le tenir facilement en main et la tétée dure moins longtemps.

Tous ces emballages de rations prêtes à téter, souples et de volume réduit, seront faciles à récupérer.

Pour compléter l'effet du biberon selon l'invention, il faut fournir au bébé une sucette permettant la palpation.

La sucette illustrée figure 4 comprend:
* la sucette, tétine non perforée montée sur une rondelle qui présente une petite saillie de préhension(13) sur la face opposée,
* un bouchon(14) analogue à un bouchon de biberon,
* une sorte de balle élastique très légère surmontée d'un anneau rigide(15) réunissant deux parties emboitées: l'interne(1) où la sucette saisie par sa rondelle peut être rangée, protégée et stérilisée quand on y verse un liquide antiseptique; l'externe(2) de volume permettant au bébé de la palper à deux mains et à fond aplati pour la stabilité pendant la stérilisation.

La balle et le bouchon qui maintient la sucette deviennent solidaires quand par un quart de tour se superposent deux crans situés, d'une part sur l'anneau de la balle, d'autre part à l'intérieur du bouchon comme l'illustre la figure 4 bis; ainsi la balle est à la disposition du bébé, la sucette prête à téter ou en position de protection et un simple geste permet de l'extraire de l'intérieur s'il a envie de téter.
- deux orifices d'aération(16) sur la rondelle et le bouchon coïncident dans la position à téter; la rondelle déplacée de 90° dans la position de protection, ses orifices sont obturés par le bouchon.
- une languette de préhension(6) pour support permet de garder la balle à portée du bébé et évite chute et souillure de la sucette.

### Modes particuliers de réalisation de la balle de la sucette:

S-1: en textiles comme la housse 1-1; l'anneau et la partie interne en plastique, moulés en une seule opération sont ensuite incrustés au tissu.
S-2: en plastique souple, silicone ou élastomère; pour obtenir la consistance du sein une certaine quantité de gaz est injectée à la soudure de l'anneau ou ultérieurement. La balle peut aussi être garnie de mousse avant cette soudure.
S-3: en matériau souple comme la précédente S-2 mais la partie externe présente un bouchon de sureté identique à celui du biberon 2-2, ce qui permet de la remplir d'eau chaude, et pendant les promenades d'hiver, la balle soutenue par sa languette à un support, le bébé peut téter et palper en se réchauffant les doigts.

## Revendications

1. Appareil de puériculture du genre des biberons, comportant une tétine(8) qui prolonge un corps souple et élastique de forme arrondie à fond plat, formé de deux parties(1, 2) ou sacs emboités l'un dans l'autre, la partie interne(1) pouvant recevoir un biberon, la partie externe(2) reproduisant la consistance d'un sein, le dit corps souple étant une housse amovible destiné à recevoir un biberon, les deux parties ou sacs(1, 2) étant réunis au goulot caractérisé en ce que le goulot présente une fente d'ouverture et un système de serrage de manière à permettre l'introduction aisée du biberon.

2. Appareil de puériculture selon la revendication 1 caractérisé en ce que une fenêtre transparente d'un centimètre de large environ s'étend de dessous le goulot sur la moitié supérieure de la hauteur du corps souple.

3. Appareil de puériculture selon les revendications 1 et 2 caractérisé en ce que la housse ou corps souple comporte un système de chauffage électrique avec thermostat, un clapet recouvrant la prise à la tétée.

4. Appareil de puériculture du genre des biberons, comportant une tétine(8) qui prolonge un corps souple et élastique de forme arrondie à fond plat, formé de deux parties(1, 2) ou sacs emboités l'un dans l'autre, la partie interne(1) pouvant recevoir un liquide nutritif, la partie externe(2) reproduisant la consistance d'un sein, le dit corps souple étant le biberon lui-même qui est formé du seul sac interne, la housse complétant le corps souple, caractérisé en ce que le sac interne fait corps avec la tétine, et que le fond est soudé après remplissage d'une ration de liquide nutritif.

5. Appareil de puériculture selon la revendication 4 caractérisé en ce que la tétine(8) présente un orifice d'aération(9) sur l'amorce de sa courbure à trois millimètres environ de sa base, face à un repère de signalisation, la tétine étant recouverte d'un capuchon protecteur souple(10), excepté sur une face de sa base au sommet, d'une bande épaissie(12) de quelques millimètres de large qui porte deux petites protubérances obturant les orifices de succion et d'aération, le capuchon étant fixé sur l'épaisseur de la base de la tétine par une languette d'ouverture(11) de manière qu'en fin d'ouverture cette languette reste fixée à la bande épaissie du capuchon et que tirée vers le haut elle entraine la libération des orifices de la tétine.

6. Appareil de puériculture selon les revendications 4 et 5 caractérisé en ce que un sac externe(2) reproduisant la consistance d'un sein est soudé au niveau de la base de la tétine de manière à compléter le corps souple.

7. Appareil de puériculture du genre des sucettes, comportant une tétine(8) qui prolonge un corps souple et élastique de forme arrondie à fond plat, le dit corps souple étant une sorte de balle caractérisé en ce que le dit appareil de puériculture est formé de deux parties(1, 2) ou sacs emboités l'un dans l'autre, la partie interne(1) pouvant recevoir la tétine pour la ranger, la partie externe(2) reproduisant la consistance d'un sein.

8. Appareil de puériculture selon la revendication 7 caractérisé en ce que le corps souple analogue à une balle est surmonté d'un anneau rigide, la sucette montée sur une rondelle présentant une saillie de préhension(13), un bouchon(14) analogue à un bouchon de biberon la rend solidaire de la balle, deux trous d'aération(16) sur le bouchon et la rondelle coïncidant seulement dans la position à téter.

9. Appareil de puériculture selon les revendications précédentes caractérisé en ce que une certaine quantité de mousse plastique, ou de liquide, ou de gaz, introduite dans la partie ou sac externe(2) du corps souple reproduise la consistance d'un sein.

10. Appareil de puériculture selon les revendications précédentes caractérisé en ce que la partie ou sac externe(2) du corps souple comporte un bouchon de sureté présentant sous le clapet de fermeture des orifices de chasse d'air autour de l'orifice principal dans le cas de de remplissage de ce sac externe par un liquide.

11. Appareil de puériculture selon les revendications précédentes caractérisé par une ou deux languettes de préhension fixées sur la partie ou sac externe(2) du corps souple.

## Claims

1. A nursing appliance, kind of feeding bottle, comprising a nipple, which is an extension of a soft and flexible body, rounded, with a flat surface, made up of two parts, said parts are fitted into each other, the interior part (1) can receive a feeding bottle, the exterior part (2) reproducing the consistency of a breast, said soft body is being a removable sheath intended to recieve a baby's feeding bottle, both parts or bags (1,2) being connected to a neck.
The neck presents an aperture and a gripping system so as to engage easily the feeding bottle.

2. A nursing appliance according to claim 1 wherein a transparent window of approximately one centimeter in width extends in a longitudinal direction from beneath the neck along the upper half of the flexible body.

3. A nursing appliance according to claims 1 and 2 wherein a sheath or flexible body comprises an electrical heating system with a thermostat, a rectifier covering the plug during the feeding time.

4. A nursing appliance, a kind of feeding bottle, comprising a nipple (8) which is an extension of a soft and flexible body, rounded with a flat surface, made up of two parts (1,2), or bags fitted into each other, the interior part (1) can recieve a nourishing fluid, the exterior part (2) reproducing the consistency of a breast, said flexible body being the feeding bottle itself made up of only an interior bag, the sheath completing that flexible body, said interior bag is joined to the nipple, and the base is glued after a filling of one portion of nourishing fluid.

5. A nursing appliance according to claim 4, wherein a nipple presents a ventilation aperture at the beginning of its curvature at nearly three milimeters from its base, facing an indicator, the nipple being covered by a flexible protective cap, except on one face from base to top by a thickened strip of few milimeters width with two small bulges blocking off the openings of suction and ventilation, the cap being fixed on the nipple's thick base by an opening tongue, said tongue fixed to the thickened part of the cap, when released uncovers the blocked openings of the nipple.

6. A nursing appliance according to claims 4 and 5 wherein an exterior bag reproducing the consitency of a breast is glued at the level of the nipple's base, so as to complete the flexible body.

7. A nursing appliance, a kind of comforter, comprising a nipple which is an extension of a soft and flexible body, rounded with a flat surface, said flexible body being a kind of ball wherein the said nursing appliance is made up of two parts (1,2) or bags fitted into each other, the interior part can be used to put away the nipple, the exterior part reproducing the consistency of a breast.

8. A nursing appliance according to claim 7 wherein the flexible body similar to a ball is topped by a stiff ring, the teat fixed on a washer presenting a bulge for prehension (13), a cap (14) similar to a feeding bottle cap makes it firmly attached to the ball, two ventilation holes (16) on the cap and the washer meeting only in the sucking position.

9. A nursing appliance according to previous claims, wherein a certain quantity of plastic foam, or fluid, or gas, introduced into the exterior part or bag (2) of the flexible body reproduces the consistency of a breast.

10. A nursing appliance according to previous claims wherein the exterior part or bag (2) of the flexible body comprises a safety cap presenting below the locking rectifier of the air exhaust orifices around the main orifice, in case of filling of this exterior bag with a fluid.

11. A nursing appliance according to previous claims distinguished by one or two prehension tongues fixed on the exterior part or bag (2) of the flexible body.

## Patentansprüche

1. Apparat der Saueglingspflege in der Art einer Saugflasche, bestehend aus einem Schnuller welcher an einem weichen und dehnbaren, runden Teil mit flachem Boden angebracht ist, zusammengesetzt aus zwei Teilen oder zwei ineinander gefuehrten Taschen; in den inneren Teil soll die Saugflasche eingeschoben werden koennen, und der auessere Teil soll die Konsistenz der muetterlichen Brust wiedergeben; der weiche Teil ist eine feste Huelle fuer die Saugflasche, und die beiden Teile oder Taschen sind am Flaschenhals miteinander verbunden; der Flaschenhals hat einen Oeffnungsschlitz mit Bindesystem um eine leichte Einfuehrung der Flasche zu ermoeglichen.

2. Apparat der Saueglingspflege gemaess Punkt 1, durch eine ca. 1cm breite, durchsichtige Oeffnung gekennzeichnet, die sich unter dem Flaschenhals in der oberen Haelfte des weichen Teiles befindet.

3. Apparat der Saueglingspflege gemaess Punkt 1 und 2, gekennzeichnet durch ein elektrisches Waermesystem mit Thermostat in der Huelle (oder weichem Teil) ; eine Klappe schuetzt beim Saugen.

4. Apparat der Saueglingspflege in der Art einer Saugflasche, bestehend aus einem Schnuller welcher an einem weichen und dehnbaren, runden Teil mit flachem Boden angebracht ist, zusammengesetzt aus zwei Teilen oder zwei ineinander gefuehrten Taschen; in den inneren Teil kann ein fluessige Nahrung gefuellt werden, und der auessere Teil gibt die Konsistenz der muetterlichen Brust wieder; der weiche Teil ist die Saugflasche selbst die aus der inneren Tasche besteht, die Huelle vervollstaendigt den weichen Teil; gekennzeichnet wird es dadurch, dass die interne Tasche mit dem Schnuller einen Koerper bildet, und der Boden sich schliesst nachdem es mit einer Portion der Fluessigkeit gefuellt wurde.

5. Apparat der Saueglingspflege gemaess Punkt 4, mit der Besonderheit, dass das Mundloch des Schnullers sich am Anfang der Biegung ca.drei Millimeter von der Basis befindet, gegenueber einer Sichtmarke; der Schnuller wird von einem weichen Schutzhuetchen abgedeckt, nur auf einer Seite hat es auf der ganzen Laenge einen einige Millimeter dikeren Streifen mit zwei Ausschwellungen welche die Saug-und Luftoeffnungen schliessen, wobei das Schutzhuetchen auf der Basis des Schnullers durch ein Oeffnungszuengchen befestigt ist, welches am Ende der Oeffnung am dickeren Streifen des Schutzhuetchen befestigt bleibt und wenn es nach oben gezogen wird die Schnulleroeffnungen frei macht.

6. Apparat der Saueglingspflege gemaess Punkt 4 und 5, wobei es durch der auesseren Tasche mit der Konsistenz der muetterlichen Brust das an der Basis des Schnullers so befestigt ist, dass es den weichen Teil vervollstaendigt, gekennzeichnet wird.

7. Apparat der Saueglingspflege in der Art eines Lutschers mit einem Schnuller der den weichen und dehnbaren, runden Teil mit flachem Boden weiterfuehrt; dieser weiche Teil ist eine Art Ball, charakterisiert dadurch, dass dieser Apparat der Saueglingspflege aus zwei Teilen oder zwei ineinander gefuegten Taschen zusammengesetzt ist; im inneren Teil kann der Schnuller versorgt werden, und der auessere Teil gibt die Konsistenz der muetterlichen Brust wieder.

8. Apparat der Saueglingspflege gemaess Punkt 7, gekennzeichnet dadurch, dass der einem Ball aehnlichen weiche Teil am oberen Ende mit einem festen Reifen versehen ist, der Lutscher auf einer Scheibe mit einer Greifmulde befestigt, einer Saugflasche aehnlicher Verschluss verstaerkt diese mit dem Ball, und zwei Luftoeffnungen am Verschluss und am Reifen nur mit der Saugstellung zusammenfallen.

9. Apparat der Saueglingspflege den oben erwaehnten Punkten gemaess, gekennzeichnet dadurch, dass eine gewisse Menge von Plastikschaum, oder Fluessigkeit, oder Gas, im auesseren Teil oder in der auesseren Tasche eingefuellt die Konsistenz der muetterlichen Brust wieder geben.

10. Apparat der Saueglingspflege den oben erwaehnten Punkten gemaess, gekennzeichnet dadurch, dass der auessere Teil oder Tasche des weichen Teiles ein Sicherheitsverschluss aufweist, welcher unter der Verschlussklappe Luftverdraengende Oeffnungen um die Hauptoeffnung hat, im Falle dass diese auessere Tasche mit Fluessigkeit gefuellt wird.

11. Apparat der Saueglingspflege den oben erwaehnten Punkten gemaess, der durch ein oder zwei Greifzuenglein auf dem auesseren Teil des weichen Koerpers charakterisiert wird.
